# EUROPÄISCHE PATENTSCHRIFT

(11) **EP 0 212 401 B1**
(45) Veröffentlichungstag und Bekanntmachung des Hinweises auf die Patenterteilung: **10.01.1990**
(21) Anmeldenummer: 86110704.3
(22) Anmeldetag: 02.08.1986
(51) Int. Cl.: B41J 35/14, B41J 32/00

(54) **Farbbandkassette mit mehreren Schreibspuren**
Ink ribbon cartridge with plural tracks
Cartouche à ruban encreur ayant plusieurs pistes d'écriture

(30) Priorität: 20.08.1985 DE 3529750
(43) Veröffentlichungstag der Anmeldung: 04.03.1987
(73) Patentinhaber: Turbon International Aktiengesellschaft, D-5600 Wuppertal 2 (DE)
(72) Erfinder: Dirla, Manfred, D-5063 Overath (DE); Trabelsi, Markus, D-5600 Wuppertal 2 (DE)
(74) Vertreter: Patentanwälte Dr. Solf & Zapf

(56) Entgegenhaltungen:
- EP-A- 0 118 238
- WO-A-84/03475

## Beschreibung

Die Erfindung betrifft eine Farbbandkassette für schreibende und/oder druckende Maschinen, bestehend aus einem Gehäuse mit einer Gehäusebasis und zwei Gehäuseseitenarmen, einem Farbband, einer Abwickelspule, einer Aufwickelspule sowie durch die Maschine steuerbaren Antriebsmitteln zum Weitertransport des Farbbandes, wobei das Farbband zwischen den beiden Gehäuseseitenarmen frei außerhalb des Gehäuses verläuft, und die Gehäuseseitenarme in einer parallel zu der Bandebene des freien Bandabschnittes verlaufenden Ebene Führungsstege mit nach außen, voneinander weg weisenden Führungskanten aufweisen, auf denen das Farbband mittels Führungsstücken zur Auswahl einer von mehreren Schreibspuren in der Bandebene des freien Bandabschnittes senkrecht zur Bandlängsachse bewegbar derart geführt ist, daß ein Ausgleich unterschiedlicher Spannungen der Bandränder in den verschiedenen Stellungen des freien Bandabschnittes gegeben ist.

Bei derartigen Farbbandkassetten wird das Farbband über einen Abschnitt frei zwischen zwei Seitenarmen vor der Walze der Maschine an dem Typenanschlagpunkt vorbeigeführt. Durch eine durch die Maschine steuerbare Führung des Bandes in seiner Querrichtung, d.h. durch eine Parallelverschiebung des Bandes, ist eine von mehreren Schreibspuren des Bandes auswählbar. Dabei ist es nachteilig, daß aufgrund der Querbewegung des frei geführten Bandbereiches die Spannung des Bandes nicht konstant ist, sondern sich in Abhängigkeit von der ausgewählten Spur derart verändert, daß die beiden Bandränder insbesondere in den Stellungen der untersten und obersten Schreibspur unterschiedliche Spannungen aufweisen. Dies kann zu einer Verschlechterung der Schriftqualität oder im ungünstigsten Fall sogar zu einem Hängenbleiben des Bandes an den Typen, insbesondere bei Verwendung von Maschinen mit Typenrädern führen, was eine Beschädigung des Bandes oder des Typenrades zur Folge haben kann.

Es ist bereits eine Farbbandkassette bekannt (EP-A-0 118 238), bei der dieser Nachteil dadurch vermieden werden soll, daß die Gehäuseseitenarme nach außen, d.h. voneinander weg gerichtete Führungsstege für die Führungsstücke aufweisen. Die Führungsstücke sind mit U-förmigen Schlitzen versehen, die auf die Führungsstege aufgesetzt sind. dabei ist vorgesehen, daß die Führungsstege einen konvex profilierten Rand aufweisen, so daß sich die Führungsstücke auf einer Kreisbahn bewegen. Hierdurch sind die Abstände der Randzonen der Bandführungen nicht konstant, sondern in Abhängigkeit von der jeweils gewählten Schreibspur veränderlich. Um dadurch aber auch eine völlig gleichmäßige Spannung der beiden Bandränder zu erreichen, ist eine sehr genaue Berechnung des Kreisbogens, d.h. der konvexen Krümmung der Führungsstegränder erforderlich, da es sich bei dieser Art der Führung um eine Zwangsführung handelt. Somit ist es bei einer falsch gewählten Krümmung nach wie vor möglich, daß die Bandränder unterschiedliche Spannungen aufweisen. Weiterhin ist durch die Führung der Führungsstücke längs der nach außen konvex gekrümmten Führungskanten der Abstand der Führungsstücke nicht konstant, d.h. ihr Abstand ist in der Stellung der mittleren Schreibspur größer als in den Stellungen der oberen und unteren Schreibspur. Da das Farbband bei jedem Anschlag der Maschine aus der unteren Ausgangsstellung in die Stellung der jeweils gewählten Schreibspur bewegt wird, wird das Farbband durch die Vergrößerung des Abstandes der Führungsstücke voneinander bei der Bewegung in die mittlere und untere Schreibspur um diesen Differenzbetrag mehr von der Bandrolle abgezogen, als es dem Transportschritt des Antriebsrades der Maschine entspricht. Daraus resultiert aber eine geringere Ergiebigkeit des Farbbandes.

Der Erfindung liegt daher die Aufgabe zugrunde, die beschriebene Farbbandkassette derart zu verbessern, daß mit einer herstellungsmäßig einfachen Bandführung eine völlig gleichmäßige und optimale Bandspannung in allen Stellungen des Bandes bei optimaler Bandausnutzung erreicht wird.

Erfindungsgemäß wird dies dadurch erreicht, daß die Führungskanten der Führungsstege über ihre gesamte Länge senkrecht zur Bandlängsachse angeordnet sind, und daß die Führungsstücke derart auf den Führungskanten gelagert sind, daß sie um senkrecht zur Ebene des freien Bandabschnittes angeordnete, sich mit den Führungskanten schneidende Achsen kippbar sind. Es ist folglich keine Zwangsführung der Führungsstücke wie bei der bekannten Farbbandkassette vorgesehen, sondern es ist erfindungswesentlich, daß das Band selbst durch die Ermöglichung der Kippbarkeit der Führungsstücke aufgrund seiner unterschiedlichen Bandspannungen seiner Ränder den erforderlichen Ausgleich regelt. Hierdurch ist die Spannungsgleichheit über die gesamte Bandbreite in allen Stellungen des Bandes, d.h. in der Stellung jeder ausgewählten Schreibspur stets optimal. Die Führungskanten verlaufen vorteilhafterweise geradlinig und parallel zueinander, so daß der Abstand der Führungsstücke voneinander über ihren Weg längs der Führungskanten konstant ist. Dadurch ist auch der Bandabzug von der Vorratsrolle in allen Bandstellungen konstant, d.h. unabhängig von der gewählten Schreibspur, was eine optimale Bandergiebigkeit zur Folge hat.

Weitere vorteilhafte Ausgestaltungsmerkmale sind in den Unteransprüchen und der nachfolgenden Beschreibung enthalten.

Anhand eines in der Zeichnung dargestellten Ausführungsbeispieles wird im folgenden die Erfindung näher erläutert. Es zeigen:
Fig. 1 eine Ansicht von innen auf ein Gehäuseunterteil einer erfindungsgemäßen Farbbandkassette,
Fig. 2 eine Ansicht in Richtung des Pfeiles gemäß Fig. 1,
Fig. 3 eine gegenüber Fig. 1 vergrößerte Ansicht in Richtung des Pfeiles 111 gemäß Fig. 1,
Fig. 4 einen gegenüber Fig. 1 vergrößerten Schnitt längs der Linie IV-IV' gemäß Fig. 1,
Fig. 5 einen gegenüber Fig. 1 vergrößerten Schnitt längs der Linie V'-V gemäß Fig. 1, und
Fig. 6 einen gegenüber Fig. 1 vergrößerten Schnitt längs der Linie IV-V gemäß Fig. 1.

In Fig. 1 ist ein Unterteil 1 des Gehäuses einer erfindungsgemäßen Parbbandkassette dargestellt. Aus Gründen der Übersichtlichkeit sind der Gehäusedeckel und die Spulen nicht dargestellt. Der Verlauf eines Farbbandes 2 ist durch eine Strichpunktlinie angedeutet. Das Kassettengehäuse besteht aus einer Gehäusebasis 3, in der die Spulen mit dem aufgewickelten Band 2 untergebracht sind, und aus zwei Gehäuseseitenarmen 4, die sich von der Gehäusebasis 3 aus nach vorne, d.h. im in die Maschine eingesetzten Zustand der Kassette in Richtung der Anschlagwalze, erstrecken. Zwischen den Gehäuseseitenarmen 4 verläuft das Farbband 2 frei außerhalb des Gehäuses zwischen der Anschlagwalze und den Schreibtypen der Maschine. In diesem Abschnitt ist das Farbband 2 zur Auswahl einer von mehreren Schreibspuren senkrecht zur Bandlängsachse 5 (Fig. 6) und in der Ebene des freien Bandabschnittes, d.h. in Fig. 1 senkrecht zur Zeichenebene, bewegbar geführt.

Wie in Fig. 2 zu erkennen, weisen hierzu die Gehäuseseitenarme 4 in einer parallel zu der Bandebene des freien Bandabschnittes verlaufenden Ebene Führungsstege 6 mit nach außen, d.h. voneinander wegweisenden Führungskanten 7 auf. Auf diesen Führungskanten 7 sind Führungsstücke 9 verschiebbar aufgesetzt, die zur Führung des Farbbandes 2 Auflagekanten 11 aufweisen. Über die Auflagekanten 11 ist das Band 2 derart geführt, daß es gleichzeitig aus der Richtung der Seitenarme 4 in die Richtung des freien Bandabschnittes umgelenkt wird. Zur sicheren Führung des Farbbandes 2 in seiner Querrichtung weisen die Führungsstücke 9 in den Seitenbereichen der Auflagekanten 11 Fortsätze 12 auf, die das Band 2 seitlich umgreifen und so ein Abrutschen des Bandes 2 von den Auflagekanten 11 verhindern.

Gemäß Fig. 1 werden die Führungsstücke 9 mittels stabförmiger Drahtfedern 13, die sich längs durch die Gehäuseseitenarme 4 erstrecken, in einer bestimmten Stellung gehalten, vorzugsweise in der Stellung, in der die oberste Schreibspur des Farbbandes 2 vor dem Typenanschlagpunkt der Maschine verläuft. Die hierfür erforderlich Vorspannung der Federn 13 wird durch Auflager 14 erreicht, die in dem Gehäuseunterteil 1 ausgebildet sind. Gegen die Vorspannung der Federn 13 erfolgt durch eine Steuerung der Maschine die Bewegung des Bandes 2 zur Auswahl weiterer Schreibspuren.

Da das Farbband 2 in dem freien Bandabschnitt zwischen den Gehäuseseitenarmen 4 in Richtung der Bandebene und senkrecht zur Bandlängsachse 5 - siehe Fig. 6 - bewegbar ist, die Spulen in der Gehäusebasis 3 aber ihre Lage nicht verändern, sind die Spannungen der Bandränder 2a und 2b nicht konstant, so daß in der in Fig. 6 dargestellten Bandstellung der Rand 2a eine höhere Spannung als der Rand 2b aufweisen würde.

Um diese zu vermeiden, ist - wie in Fig. 3 dargestellt - erfindungsgemäß vorgesehen, daß die Führungskanten 7 der Führungsstege 6 über ihre gesamte Länge senkrecht zur Bandlängsachse 5 angeordnet sind, also geradlinig verlaufen. Die Führungsstücke 9 sind vorteilhafterweise derart auf den Führungskanten 7 gelagert, daß sie um senkrecht zur Ebene des freien Bandabschnittes angeordnete, sich mit den Führungskanten 7 schneidende Achsen 1 5 (Fig. 1) kippbar sind, was die eingezeichneten Doppelpfeile 16 in Fig. 3 andeuten sollen.

Aus Fig. 1, Fig. 4 und Fig. 6 ist zu erkennen, daß die Führungsstücke 9 zur Auflage auf den Führungskanten 7 Führungsnuten 16 aufweisen, in denen jeweils ein die Kippbarkeit der Führungsstücke 9 erzeugender Nocken 19 mittig angeordnet ist.

Wie in Fig. 1, Fig. 5 und Fig. 6 dargstellt, weist jeder Gehäuseseitenarm 4 vorteilhafterweise einen weiteren Führungssteg 21 auf, der zu dem ersten Führungssteg 6 parallel in einer jibene zwischen dem freien Bandabschnitt und der Gehäusebasis 3 angeordnet ist. Diese zweiten Führungsstege 21 weisen gradlinige Führungskanten 22 auf, die analog zu den Führungskanten 7 der ersten Führungsstege 6 parallel zu diesen angeordnet sind. Die Führungsstücke 9 liegen vorteilhafterweise mit zusätzlichen Nocken 23 auf den zweiten Führungskanten 22 auf. Durch diese vorteilhafte Ausgestaltung wird ein Kippen der Führungsstücke 9 in einer anderen als der beschriebenen zugelassenen Richtung verhindert, und so eine sichere Führung des Farbbandes 2 gewährleistet.

In Fig. 2 ist die Kippstellung der Führungsstücke 9 in der unteren Stellung des Bandes zur Auswahl der oberen Schreibspur, in Fig. 3 die Mittelstellung und in Fig. 4 die Auswahlstellung der unteren Schreibspur dargestellt. Daraus ist zu erkennen, daß das Farbband 2 selbst über die Auflagekanten 11 die Kippstellung der Führungsstücke 9 aufgrund unterschiedlicher Spannungen seiner Ränder einstellen kann, so daß sich stets die optimalste Bandspannungskonstanz über die gesamte Bandbreite ergibt.

Dadurch, daß die Nocken 19 bzw. 23 jeweils auf den geradlinigen Führungskanten 7 bzw. 22 aufliegen, ist der Abstand der Führungsstücke 9, d.h. der Mittenbereich der Auflagekanten 11, voneinander konstant. Lediglich der Abstand der Randbereiche der Auflagekanten 11 der beiden Führungsstücke voneinander ist durch die Kippbarkeit der Führungsstücke 9 variabel. Somit wird durch die vorliegende Erfindung ein Ausgleich unterschiedlicher Spannung der Bandränder bei gleichzeitiger optimaler Bandausnutzung erreicht.

## Patentansprüche

1. Farbbandkassette für schreibende und/oder druckende Maschinen, bestehend aus einem Gehäuse (3) mit einer Gehäusebasis und zwei Gehäuseseitenarmen (4), einem Farbband (2), einer Abwickelspule, einer Aufwickelspule sowie durch die Maschine steuerbaren Antriebsmitteln zum Weitertransport des Farbbandes (2), wobei das Farbband (2) zwischen den beiden Gehäuseseitenarmen (4) frei außerhalb des Gehäuses (3) verläuft, und die Gehäuseseiteharme (4) in einer parallel zu der Bandebene des freien Bandabschnittes verlaufenden Ebene Führungsstege mit nach außen, voneinander weg weisenden Führungskanten (7) aufweisen, auf denen das Farbband (2) mittels Führungsstücken (9) zur Auswahl einer von mehreren Schreibspuren in der Bandebene des freien Bandabschnittes senkrecht zur Bandlängsachse bewegbar derart geführt ist, daß ein Ausgleich unterschiedlicher- Spannungen der Bandränder in den verschiedenen Stellungen des freien Bandabschnitts gegeben ist, dadurch gekennzeichnet, daß die Führungskanten (7) der Führungsstege (6) über ihre gesamte Länge senkrecht zur Bandlängsachse (5) angeordnet sind, und daß die Führungsstücke (9) derart auf den Führungskanten (7) gelagert sind, daß sie um senkrecht zur Ebene des freien Bandabschnitts angeordnete, sich mit den Führungskanten (7) schneidende Achsen (15) kippbar sind.

2. Farbbandkassette nach Anspruch 1, dadurch gekennzeichnet, daß die Führungsstücke (9) zur Auflage auf den Führungskanten (7) Führungsnuten (17) aufweisen, in denen jeweils ein die Kippbarkeit der Führungsstücke (9) erzeugender Nocken (19) mittig angeordnet ist.

3. Farbbandkassette nach Anspruch 1 oder 2, dadurch gekennzeichnet, daß jeder Gehäuseseitenarm 64) einen weiteren Führungssteg (21) aufweist, der zu dem ersten Führungssteg (6) parallel in einer Ebene zwischen dem freien Bandabschnitt und der Gehäusebasis (3) angeordnet ist.

4. Fahrbandkassette nach Anspruch 3, dadurch gekennzeichnet, daß die zweiten Führungsstege (21) geradlinige Führungskanten (22) aufweisen, die analog zu den Führungskanten (7) der ersten Führungsstege (6) parallel zu diesen angeordnet sind, und daß die Führungsstücke (9) mit zusätzlichen Nocken (23) auf den zweiten Führungskanten (22) aufliegen.

## Claims

1. Ink ribbon cartridge for type-writing and/or printing machines, comprising a housing (3) having a housing base and two lateral arms (4) of the housing, an ink ribbon (2), an unwinding reel, a winding- up reel and drive means, controllable by the machine, for further transporting the ink ribbon (2), the ink ribbon (2) extending between the two lateral arms (4) of the housing freely outside the housing (3), and the lateral arms (4) of the housing having in a plane extending parallel to the ribbon plane of the free ribbon section guide webs having guide edges (7) which point outwards and away from one another and on which the ink ribbon (2) is movably guided perpen- diculartothe longitudinal axis of the ribbon by means of guide pieces (9) for the selection of one of a plurality of writing tracks in the ribbon plane of the free ribbon section, such that a compensation of different tensions of the ribbon edges in the various positions of the free ribbon section results, characterized in that the guide edges (7) of the guide webs (6) are arranged over their entire length perpendicular to the longitudinal axis (5) of the ribbon, and in that the guide pieces (9) are mounted on the guide edges (7) such that they are tiltable about axes (15) arranged perpendicular to the plane of the free ribbon section and intersecting with the guide edges (7).

2. Ink ribbon cartridge according to Claim 1, characterized in that the guide pieces (9) have, for bearing on the guide edges (7), guide grooves (17) in which respectively a cam (19) bringing about the tiltability of the guide pieces (9) is arranged centrally.

3. Ink ribbon cartridge according to Claim 1 or 2, characterized in that each lateral arm (4) of the housing has a further guide web (21) which is arranged parallel to the first guide web (6) in a plane between the free ribbon section and the housing base (3).

4. Ink ribbon cartridge according to Claim 3, characterized in that the second guide webs (21) have rectilinear guide edges (22) which are arranged, analogously to the guide edges (7) of the first guide webs (6), parallel thereto, and in that the guide pieces (9) bear by means of additional cams (23) on the second guide edges (22).

## Revendications

1. Cartouche à ruban encreur pour machines à écrire ou à imprimer, comprenant un boîtier (3) formé par une base et deux branches latérales (4), un ruban encreur (2), une bobine débitrice et une bobine réceptrice, ainsi que des moyens d'entraînement pouvant être commandés par la machine pour faire avancer le ruban encreur (2), ledit ruban encreur (2) s'étendant librement entre les deux branches latérales (4) du boîtier à l'extérieur du boîtier (3) et les branches latérales (4) présentant, dans un plan s'étendant parallèlement au plan de la portion libre du ruban, des nervures de guidage munies de bords de guidage (7) orientés vers l'extérieur et dans des directions opposées, sur lesquelles le ruban encreur (2) est guidé, au moyen de pièces de guidage (9) pour sélectionner une ou plusieurs voies d'écriture, dans le plan de la portion libre du ruban et mobile verticalement par rapport à l'axe longitudinal du ruban de manière à permettre un équilibrage entre des tensions différentes des bords du ruban dans les différentes positions de la partie libre du ruban, caractérisé en ce que les bords de guidage (7) des nervures de guidage (6) sont disposés sur toute leur longueur perpendiculairement par rapport à l'axe longitudinal du ruban (5) et que les pièces de guidage (9) sont appliquées sur les bords de guidage (7) de manière à être pivotables autour d'axes (15) disposés perpendiculairement par rapport au plan de la portion libre du ruban et qui coupent les bords de guidage (7).

2. Cartouche à ruban encreur selon la revendication 1, caractérisée en ce que les pièces de guidage (9) montées sur les bords de guidage (7) présentent des rainures de guidage (17) dans lesquelles un ergot (19) qui rend pivotables les pièces de guidage (9) est disposé centralement.

3. Cartouche à ruban encreur selon la revendication 1 ou 2, caractérisée en ce que chaque branche latérale (4) du boîtier présente une nervure supplémentaire (21), disposée parallèlement à la première nervure de guidage (6) dans un plan entre la portion libre du ruban et la base du boîtier (3).

4. Cartouche à ruban encreur selon la revendication 3, caractérisée en ce que les deuxièmes nervures de guidage (21) présentent des bords de guidage (22) rectilignes qui sont disposés de manière analo- . gue aux bords de guidage (7) des premières nervures de guidage (6), parallèlement à ceux-ci et que les pièces de guidage (9) sont appliquées sur les deuxièmes bords de guidage (22) au moyen d'ergots (23) supplémentaires.
